# EUROPÄISCHE PATENTSCHRIFT

(11) **EP 2 640 222 B1**
(45) Veröffentlichungstag und Bekanntmachung des Hinweises auf die Patenterteilung: **28.09.2016**
(21) Anmeldenummer: 11782646.1
(22) Anmeldetag: 17.11.2011
(51) Int. Cl.: A45D 40/26

(54) **KOSMETIKEINHEIT MIT QUETSCHBAREM VORRATSBEHÄLTER**
COSMETIC UNIT COMPRISING A SQUEEZABLE SUPPLY CONTAINER
UNITÉ COSMÉTIQUE ÉQUIPÉE D'UN RÉSERVOIR COMPRIMABLE

(30) Priorität: 17.11.2010 DE 202010012918 U
(43) Veröffentlichungstag der Anmeldung: 25.09.2013
(73) Patentinhaber: GEKA GmbH, 91572 Bechhofen (DE)
(72) Erfinder: STREDAK, Helmut, 91589 Aurach (DE); GEUTHER, Manuela, 91522 Ansbach (DE)
(74) Vertreter: Misselhorn, Hein-Martin
(86) Internationale Anmeldenummer: PCT/EP2011/070401
(87) Internationale Veröffentlichungsnummer: WO 2012/066102

(56) Entgegenhaltungen:
- EP-A1- 1 086 904
- EP-A2- 1 726 233
- FR-A1- 2 908 019

## Beschreibung

Die Erfindung betrifft eine Kosmetikeinheit nach dem Oberbegriff des Anspruchs 1.

Kosmetikeinheiten, die einen Vorratsbehälter aufweisen, der das zu applizierende Kosmetikum aufnimmt, und einen Kosmetikapplikator, mit dessen Hilfe das Kosmetikum aufgetragen werden kann, sind seit langem in den unterschiedlichsten Formen bekannt.

Typischerweise kann der Kosmetikapplikator in den Vorratsbehälter eingeführt werden, derart, dass er in das dort bevorratete Kosmetikum eintaucht und dadurch mit der erforderlichen Menge an Kosmetikum befrachtet wird.

Dabei stellt sich regelmäßig das Problem, dass es nicht einfach ist, das in dem Vorratsbehälter enthaltene Kosmetikum vollständig auszunutzen, da es immer schwieriger wird, den Kosmetikapplikator so in den Vorratsbehälter einzuführen, dass er in das noch bevorratete Kosmetikum eintaucht, desto kleiner der in dem Vorratsbehälter noch vorhandene Vorrat an Kosmetikum ist. Dies deshalb, weil die üblichen Kosmetika nicht etwa dünnflüssig sind, so dass der Vorratsbehälter nur etwas geschüttelt werden müsste, um den von ihm aufgenommenen Kosmetikapplikator zu benetzen. Stattdessen besitzen die üblichen Kosmetika zumeist eine hochviskose oder gar pastose Konsistenz. Sie besitzen also eine Kriechneigung und damit die Tendenz, sich unter dem Einfluss der Schwerkraft im Bodenbereich des Vorratsbehälters abzusetzen. Misslich ist hierbei, dass sich die üblichen Kosmetika im Regelfall auch durch Schütteln nicht ohne Weiteres dazu bringen lassen, sich gleichmäßig auf dem Kosmetikapplikator zu verteilen.

Um das Kosmetikum dennoch weitgehend vollständig ausnutzen zu können, ist es im Regelfall erforderlich, den inneren Querschnitt des Vorratsbehälters weitgehend an die Kontur des
Kosmetikapplikators anzupassen. So ist es beispielsweise sinnvoll, einen Kosmetikapplikator in Gestalt einer zylindrischen Bürste mit einem ebenfalls zylindrischen Vorratsbehälter zu verbinden, dessen lichter Innendurchmesser in einer ähnlichen Größenordnung liegt wie der Außendurchmesser der Bürste. Auf diese Art und Weise lässt sich sicherstellen, dass der Kosmetikapplikator weitgehend bis zuletzt stets in die Kosmetikmasse eintauchen kann und damit auch dann noch zufriedenstellend benetzt wird, wenn die Kosmetikmasse langsam zur Neige geht.

Ein den Kosmetikapplikator eng umgreifender Vorratsbehälter hat allerdings nur eine beschränkte Vorratskapazität, da es in vielen Fällen nicht sinnvoll ist, den Kosmetikapplikator beliebig tief in den noch nahezu vollständig gefüllten Vorratsbehälter eintauchen zu lassen.

Hingegen sind solche Kosmetikbehälter unter dem Gesichtspunkt der guten Ausnutzung der Kosmetikmasse unbefriedigend, die einen Vorratsbehälter aufweisen, welcher im Vergleich zum Außendurchmesser des Kosmetikapplikators einen wesentlich größeren lichten Querschnitt hat. Bei einem derart ausgestatteten Vorratsbehälter führt die Tendenz der Kosmetikmasse, sich am Boden des Vorratsbehälters abzusetzen, dazu, dass es frühzeitig nicht mehr gelingt, den Applikator weitgehend vollständig in die Kosmetikmasse einzutauchen, obwohl eigentlich noch eine beträchtliche Menge an Kosmetikmasse in dem Vorratsbehälter enthalten ist.

Aus der FR 2 908 019 ist bereits ein korbartiger Einsatz bekannt, der die Beladung des Applikators steuert.

Im Lichte dessen ist es die Aufgabe der Erfindung, eine Kosmetikeinheit zu schaffen, die einen Vorratsbehälter aufweist, dessen Inhalt besser oder leichter ausgenutzt werden kann als bei bekannten Vorratsbehältern vergleichbarer Größe.

Diese Aufgabe wird mit den Merkmalen des Anspruchs 1 gelöst.

Erfindungsgemäß ist eine Kosmetikeinheit vorgesehen (insbesondere in Gestalt einer Mascaraeinheit oder einer Lipgloss- bzw. Eyeshadow-Einheit), die einen Vorratsbehälter zur Aufnahme des Kosmetikums und einen Kosmetikapplikator zum Auftragen des Kosmetikums aufweist. Dabei kann der Kosmetikapplikator so in den Vorratsbehälter eingeführt werden, dass er hierdurch mit dem im Vorratsbehälter befindlichen Kosmetikum befrachtet wird. Erfindungsgemäß ist dabei zumindest ein Wandabschnitt des Vorratsbehälters derart elastisch ausgestaltet, dass ein wesentlicher Teil des bevorrateten Kosmetikums durch Druck auf den besagten Wandabschnitt aus einem applikatorfernen Bereich des Vorratsbehälters in einen applikatornahen Bereich des Vorratsbehälters gedrängt werden kann. Dabei wird der applikatornahe Bereich von dem applikatorfernen Bereich durch eine Trennwand abgegrenzt, die mehrere voneinander beabstandete Durchtrittsöffnungen aufweist, durch die das Kosmetikum in den applikatornahen Bereich gedrängt werden kann.

Auf diese Art und Weise wird es möglich, Kosmetikmasse, die sich unter dem Einfluss der Schwerkraft in einem Bereich des Vorratsbehälters angesammelt hat, der sich mit dem Kosmetikapplikator nicht mehr erreichen lasst, durch Druck auf den Vorratsbehälter in den Bereich des Kosmetikapplikators zu verfrachten, so dass der Kosmetikapplikator einfacher mit der nun eine Zeit lang in seinem Nahbereich gehaltenen Kosmetikmasse benetzt wird, mag es auch notwendig sein, den Kosmetikapplikator gezielt noch etwas in dem ihm zugeordneten Nahbereich hin und her zu bewegen.

Dabei sorgt die Trennwand dafür, dass es durch Druck auf den Vorratsbehälter gelingt, für geraume Zeit die benötigte Menge in den Nahbereich des Kosmetikapplikators zu schaffen. Hierdurch entfällt die Notwendigkeit für den gesamten Zeitraum der Applikation, die oft aus einem mehrfachen Einführen des Kosmetikapplikators in den Vorratsbehälter und einem mehrfachen Wiederherausziehen des Kosmetikapplikators aus dem Vorratsbehälter besteht, Druck auf den Vorratsbehälter ausüben zu müssen, um den Kosmetikapplikator jeweils gut mit dem Kosmetikum in Kontakt bringen zu können. Stattdessen ist es vorzugsweise so, dass es genügt, im zeitlichen Zusammenhang mit einer Applikation einmalig Druck auf den Vorratsbehälter auszuüben und dadurch das Kosmetikum dazu zu bringen, durch die Trennwand hindurch in den Nahbereich des Kosmetikapplikators einzutreten, wo das Kosmetikum dann für geraume Zeit von der Trennwand gehalten wird.

Die Trennwand ist so ausgestaltet, dass sie eine korbartige Gestalt hat. Im Idealfall bildet sie einen Korb aus. Die Trennwand hat bei dieser Variante also nicht lediglich eine ausschließlich ebene Erstreckung, sondern ist ein räumliches Gebilde. Diese räumliche Ausformung der Trennwand führt dazu, dass die Trennwand auf ihrer dem applikatorfernen Bereich zugewandten Seite eine größere Oberfläche aufweist als eine rein ebene Trennwand. Hierdurch wird auch der Gesamtquerschnitt der Öffnungen größer, über die Kosmetikmasse aus dem applikatorfernen Bereich in den applikatornahen Bereich gedrückt werden kann, ohne dass der Querschnitt jeder einzelnen Öffnung zu groß dimensioniert werden muss.

Vorzugsweise ist die Kosmetikeinheit dadurch gekennzeichnet, dass die Trennwand so ausgestaltet, angeordnet und auf den konkreten Applikator abgestimmt ist, dass sie zumindest einen Teil des unmittelbar zur Applikation dienenden Abschnitts des Applikators an fünf Seiten umschließt, wenn der Applikator vollständig in den Vorratsbehälter eingeführt ist. Auf diese Art und Weise wird sichergestellt, dass der Kosmetikapplikator sehr wirksam benetzt werden kann, sobald eine gewisse Menge an Kosmetikum aus dem applikatorfernen Bereich in den applikatornahen Bereich übergetreten ist.

Im Rahmen einer anderen Weiterbildung der Erfindung ist vorgesehen, dass im Wesentlichen nur die Bodenfläche und die beiden großen Seitenflächen der korbartigen Trennwand mit Durchtrittsöffnungen versehen sind. Eine solche Ausgestaltung stellt einen sehr guten Kompromiss dar. Dieser Kompromiss stellt einerseits sicher, dass die Trennwand eine hohe Formstabilität aufweist und daher durch den beim Zusammendrücken des Vorratsbehälters entstehenden erhöhten Innendruck nicht zu stark verformt wird. Andererseits gewährleistet dieser Kompromiss, dass nach Druck auf den Vorratsbehälter immer noch genügend Kosmetikum im applikatornahen Bereich zur Verfügung steht, um den Kosmetikapplikator dennoch recht effektiv benetzen zu können.

Vorzugsweise weist die Trennwand mehr als 4 und idealerweise sogar mehr als 10 oder sogar mehr als 15 Durchtrittsöffnungen auf.

Vorzugsweise ist zumindest bereichsweise (vorzugsweise auf mehr als 25% der freien Trennwandfläche) die aufsummierte Fläche der Stege zwischen den Durchtrittsöffnungen kleiner als die Fläche, die durch die Summe der Durchtrittsöffnungen bedeckt wird. Salopp gesagt ist es also so, dass die Trennwand überwiegend aus Löchern besteht, durch die Kosmetikum hindurch gedrückt werden kann. Zwischen diesen Löchern befinden sich schlanke Stege, die so breit sind, dass sie einerseits den Übertritt von Kosmetikum aus dem applikatorfernen Bereich in den applikatornahen Bereich nicht unnötig behindern, andererseits jedoch dafür sorgen, dass das Kosmetikum nicht vorzeitig aus dem applikatornahen Bereich in den applikatorfernen Bereich zurücktropft bzw. zurückkriecht. Idealerweise sind die Löcher jeweils so klein dimensioniert, dass die einmal aus dem applikatorfernen Bereich in den applikatornahen Bereich gedrückte Kosmetikmasse, bzw. der überwiegende Teil davon, dauerhaft im applikatornahen Bereich verbleibt.

Der Begriff "dauerhaft" ist vorzugsweise als "für immer" zu verstehen, ggf. reicht es für die meisten praktischen Anwendungen auch schon aus, wenn der Begriff "dauerhaft" als "für mindestens eine Woche" oder als "für mindestens 24 h" verstanden wird.

Dies hat folgenden Hintergrund:
Der Borstenbesatz des Applikators bzw. der eigentliche Applikatorabschnitt darf nicht austrocknen, sonst tendiert er dazu, mit der Zeit zu verkrusten und damit unbrauchbar zu werden. Ein solches Austrocknen kann verhindert werden, indem zumindest für den in den meisten Fällen zwischen zwei Anwendungen liegenden Zeitraum dafür gesorgt wird, dass der Borstenbesatz usw. von im Applikatornahbereich befindlicher Kosmetikmasse umgeben ist.

Besonders bevorzugt ist vorgesehen, dass der Vorratsbehälter einen ersten Teil umfasst, der aus einem im Wesentlichen starren Material, vorzugsweise einem hartelastischen Kunststoff gefertigt ist, und einen zweiten Teil, der aus einem wesentlich flexibleren Material als der erste Teil gefertigt ist, wobei der zweite Teil mit dem ersten Teil unmittelbar verbunden ist.

Dabei ist der zweite Teil zumindest derart flexibel, dass bei einer neuen Kosmetikeinheit (also einer Kosmetikeinheit, die sich im Auslieferungszustand befindet) mindestens 20%, besser 30% der in dem Vorratsbehälter enthaltenen Kosmetikmasse aus dem applikatorfernen Bereich in den applikatornahen Bereich gedrückt werden kann, indem der zweite Teil aus dem flexiblen Material mit den Fingern zusammengedrückt wird.

Selbstverständlich werden die Wandstärke des zweiten Teils und das für ihn verwendete Material regelmäßig so aufeinander abgestimmt, dass das besagte Zusammendrücken ohne übermäßigen Kraftaufwand erfolgen kann oder zumindest ohne Anwendung von Gewalt. Um eine wirklich fast vollständig entleerbare Kosmetikeinheit schaffen zu können, ist es in manchen Fällen ratsam, den zweiten Teil des Vorratsbehälters so zu gestalten, dass sich der applikatorferne Bereich des Vorratsbehälters durch Zusammendrücken des zweiten Teils um mehr als 50%, idealerweise um mehr als 75% verkleinert oder im Optimalfall sogar fast vollständig eliminieren lässt. Um dies zu erreichen, kann es sich empfehlen, den zweiten Teil aus einem gummiartig zusammendrückbaren Material herzustellen und/oder sehr dünnwandig auszugestalten und/oder mit örtlichen Schwächungen zu versehen, die den zweiten Teil unter Krafteinwirkung so kollabieren lassen, dass das von ihm eingeschlossene Volumen stark verkleinert wird.

Hierbei kann es sinnvoll sein, andere Wandbereiche des zweiten Teils verstärkt und/oder als Federelement zu gestalten, so dass diese Wandbereiche gezielt dazu dienen, den zweiten Teil nach seinem Zusammendrücken tendenziell (oder sogar im Wesentlichen) wieder zurück in seine ursprüngliche Form zu zwingen, sobald der Fingerdruck auf ihn aufgehoben wird. Alternativ wäre es beispielsweise auch denkbar, zu diesem Zweck in den Innenraum dieses zweiten Teils eine den zweiten Teil auseinander drückende Spiralfeder einzusetzen.

Der Vorteil einer solchen, mindestens zweiteiligen Ausgestaltung des Vorratsbehälters ist der, dass jeder der beiden Teile des Vorratsbehälters materialmäßig gezielt an die von ihm zu leistenden Aufgaben angepasst werden kann. So lässt sich sehr einfach gewährleisten, das der erste Teil des Vorratsbehälters, der als Montagebasis für verschiedene Bauteile dient, wie die Trennwand und den Abstreifer, sehr exakt und formstabil ausgeführt wird, während der zweite Teil gleichzeitig, ebenfalls ohne großen Aufwand und ohne Kompromisse in Bezug auf den ersten Teil einzugehen, leicht verformbar gestaltet werden kann.

Vorzugsweise sind der besagte erste und der besagte zweite Teil des Vorratsbehälters dichtend miteinander verrastet. Ein solches Verrasten lässt sich im Rahmen der Serienproduktion ohne übermäßigen Aufwand bewerkstelligen und liefert zugleich sehr zuverlässig eine dichte Verbindung.

Vorzugsweise ist die Kosmetikeinheit so ausgestaltet, dass der besagte erste oder der besagte zweite Teil des Vorratsbehälters mindestens eine in Umfangsrichtung umlaufende Dichtleiste aufweist, die von einer ebenfalls umlaufenden Dichtnut des besagten zweiten oder ersten Teils umgriffen wird. Im Optimalfall ist dabei gleichzeitig ein Mittel vorgesehen, das für eine verdrehsichere Festlegung des ersten Teils des Vorratsbehälters an dem zweiten Teil des Vorratsbehälters sorgt.

Im Regelfall (bis auf Ausnahmen) wird es so sein, dass der erste Teil des Vorratsbehälters eine Einführöffnung aufweist, durch die der Kosmetikapplikator von außen her in den Vorratsbehälter eingeschoben werden kann. Der aus einem im Vergleich zum zweiten Teil harten Material, idealerweise im Wesentlichen formstabil gefertigte erste Teil des Vorratsbehälters kann dann gleich dazu herangezogen werden, um ein Rastmittel bereitzustellen, das den Kosmetikapplikator in seiner Ruheposition gegenüber dem ersten Teil des Vorratsbehälters fixiert hält und zwar vorzugsweise so, dass der Kosmetikapplikator die Einführöffnung im ersten Teil des Vorratsbehälters gegen unerwünschten Austritt des Kosmetikums abdichtet.

Vorzugsweise stellt das die Trennwand ausbildende Bauteil ein weiteres vom Vorratsbehälter bzw. vom ersten und zweiten Teil des Vorratsbehälters separates Bauteil dar, das einen dritten Teil des Vorratsbehälters ausbildet. Dies erleichtert es, die Trennwand in einer räumlichen Ausgestaltung herstellen zu können, die keine Kompromisse verlangt, sondern nahezu ausschließlich daran orientiert ist, die erfindungsgemäße Funktion optimal zu erreichen.

Im Zuge der Weiterbildung der Erfindung wird vorgesehen, dass der besagte erste Teil eine Aufnahme aufweist, in die die vorzugsweise korbartige Trennwand eingeschoben werden und festgesetzt werden kann, vorzugsweise durch Verrasten mit dem besagten ersten Teil. Die Trennwand wird also an dem besonders formstabilen ersten Teil befestigt.

Dabei ist die Aufnahme des besagten ersten Teils so ausgestaltet, dass die korbartige Trennwand nur von der späteren Vorratsraumseite in die Aufnahme des besagten ersten Teils eingeschoben werden kann. Hierbei weist die Aufnahme mindestens einen Vorsprung oder umlaufenden Kragen auf, der verhindert, dass die korbartige Trennwand der fertig montierten Kosmetikeinheit nach außen herausgezogen werden kann. Auf diese Art und Weise lässt sich die korbartige Trennwand problemlos so an dem ersten Teil befestigten, dass keine Gefahr besteht, dass sie im Zuge eines Herausziehens des Kosmetikapplikators zusammen mit diesem aus dem ersten Teil herausgezogen wird.

Die Kosmetikeinheit umfasst einen Abstreifer, der in die korbartige Trennwand hineingeschoben ist, so dass diese ihn entlang seines Umfangs formschlüssig umgreift.

Dabei ist die Aufnahme des besagten ersten Teils vorzugsweise so ausgestaltet, dass die korbartige Trennwand zusammen mit dem von ihr formschlüssig umgriffenen Abstreifer von der späteren Vorratsraumseite her in die Aufnahme des besagten ersten Teils eingeschoben werden kann, wobei vorzugsweise nur die korbartige Trennwand mit dem besagten ersten Teil verrastet und der Abstreifer einen Kragen aufweist, der zwischen mindestens einem Vorsprung oder Kragen des besagten ersten Teils und der korbartigen Trennwand formschlüssig gehalten wird. Auf diese Art und Weise wird die Montage erheblich vereinfacht, weil zusammen mit der Befestigung der korbartigen Trennwand zugleich auch eine Befestigung des Abstreifers erfolgt. Im Ergebnis führt hierdurch die Befestigung der korbartigen Trennwand zu keiner spürbaren Erhöhung des Montageaufwands, da der Abstreifer typischerweise ohnehin ein separat zu montierendes Bauteil ist. Dies deshalb, weil es nur in den wenigsten Fällen möglich ist, den Abstreifer aus dem gleichen Material wie den Vorratsbehälter und zusammen mit diesem einstückig zu spritzen.

Vorzugsweise ist es so, dass die korbartige Trennwand einen in sich geschlossenen Umfangsbereich aufweist, d. h. einen Umfangsbereich, der frei von Durchtrittsöffnungen ist. Dieser Umfangsbereich stellt einen Funktionsbereich mit erhöhter Stabilität dar, mit dessen Hilfe die korbartige Trennwand anderweitige Funktionen realisieren kann.

Denn bei einer bevorzugten Ausführungsform liegt der zweite Teil des Vorratsbehälters örtlich so gegen die korbartige Trennwand an, dass er diese abstützt, vorzugsweise in dem besagten in sich geschlossenen Umfangsbereich der korbartigen Trennwand.

Bei einer anderen bevorzugten Ausführungsform liegt der zweite Teil des Vorratsbehälters örtlich so gegen die korbartige Trennwand an, dass er gegen die korbartige Trennwand abdichtet und damit den zur Bevorratung der Kosmetikmasse zur Verfügung stehenden Raum des Vorratsbehälters begrenzt.

Weitere Vorteile, Ausgestaltungsmöglichkeiten und Wirkungsweisen der Erfindung ergeben sich aus dem nachfolgend anhand der Figuren geschilderten Ausführungsbeispiel.

Die Fig. 1 zeigt einen Schnitt durch den Applikator längs einer ersten Schnittlinie.

Die Fig. 2 zeigt einen Schnitt durch den Applikator längs einer zweiten Schnittlinie.

Die Figuren 3 bis 6 zeigen verschiedene andere Schnitte durch das von den Figuren 1 und 2 gezeigte Ausführungsbeispiel.

Wie man anhand der Fig. 1 sieht, besteht der den eigentlichen Applikatorabschnitt 9 aufnehmende Vorratsbehälter der Kosmetikeinheit 1 aus einem ersten Teil 2 und einen zweiten Teil 3. Komplettiert wird der Vorratsbehälter durch eine Trennwand 6, die eine korbartige Gestalt hat, sowie durch einen Abstreifer 12 . Zusammen mit dem Kosmetikapplikator 5 und der auf den ersten Teil 2 aufgeschraubten oder (wie in Fig. 1) aufgerasteten Kappe 4 bilden die zuvor genannten Bauteile die Kosmetikeinheit 1.

Der erste Teil des Vorratsbehälters besteht vorzugsweise aus einem hartelastischen Kunststoff, also einem Kunststoff, der sich mit der bloßen Hand nur unwesentlich zusammendrücken lasst und daher weitgehend formstabil ist.

Demgegenüber besteht der zweite Teil des Vorratsbehälters vorzugsweise aus einem bei der hier gewählten Wandstärke mit der bloßen Hand mehr als nur unwesentlich zusammendrückbaren Kunststoff. Typischerweise wird ein Kunststoff verwendet, der zum Blasformen geeignet ist. Es handelt sich um einen solchen Kunststoff, wie er für zusammendrückbare Flaschen (etwa Shampooflaschen) häufig verwendet wird. Stattdessen kann aber auch ein weichelastisches Material verwendet werden oder ein Material, das einen elastomerartigen Charakter aufweist.

Aufgrund dessen wird das für den ersten Teil verwendete Kunststoffmaterial in der Regel härter sein als das für den zweiten Teil verwendete Kunststoffmaterial. Vorzugsweise kann gerade für den ersten Teil auch irgendein anderes Material verwendet werden als ein Kunststoffmaterial. So bietet es sich beispielsweise an, für besonders hochwertige Kosmetikeinheiten einen ersten Teil einzusetzen, der aus Metall gefertigt ist und beispielsweise als rotationssymmetrisches Drehteil konstruiert ist.

Zumindest im längere Zeit unbenutzten Zustand sammelt sich das bevorratete Kosmetikum K im unteren, applikatorfernen Bereich des zweiten Teils 3 an, so wie das die Fig. 1 zeigt.

Sobald die Benutzerin beispielsweise den unteren, hier spitz zulaufenden Abschnitt des zweiten Teils 3 des Vorratsbehälters zusammendruckt, drängt sie zumindest einen guten Teil, im Stadium der Restentleerung vorzugsweise den überwiegenden Teil des noch in dem Vorratsbehälter bevorrateten Kosmetikums in den applikatornahen Bereich, der von der korbartigen Trennwand 6 umgrenzt wird (nicht zeichnerisch dargestellt).

Dabei passiert das Kosmetikum K unter dem durch das Zusammendrücken des zweiten Teils 3 entstehenden, erhöhten Innendruck die Durchtrittsöffnungen 7 in der Trennwand 6. Da die Durchtrittsöffnungen - jede für sich - einen recht kleinen Querschnitt aufweisen, kann das Kosmetikum auch dann nicht sofort wieder in den applikatorfernen Bereich zurückfließen, wenn die Benutzerin nicht mehr länger auf den zweiten Teil 3 des Vorratsbehälters druckt. Auf diese Art und Weise wird sichergestellt, dass für eine ganze Weile genügend Kosmetikmasse im applikatornahen Bereich zur Verfügung steht, um den Applikator zu benetzen, obwohl der Vorratsbehälter vielleicht nur noch mit wenig Kosmetikmasse gefüllt ist oder zwar weitgehend mit Kosmetikmasse gefüllt ist, die aber wegen des voluminösen Vorratsbehälters zu einem Großteil nicht unmittelbar vom eigentlichen Applikatorabschnitt 9 erreicht werden kann.

Dafür, wie der lichte Querschnitt der einzelnen Durchtrittsöffnungen 7 dimensioniert sein muss, lässt sich keine allgemein gültige zahlenmäßige Regel angeben. Denn dies hängt entscheidend von der Viskosität bzw. vom Fließverhalten des jeweils verwendeten Kosmetikums ab. Als Faustformel lässt sich jedoch angeben, dass der lichte Querschnitt der einzelnen Durchtrittsöffnungen zumindest so klein sein sollte, dass mindestens die Hälfte oder besser Dreiviertel und idealerweise mehr als 90% der in den applikatornahen Bereich hinein gedrückten Kosmetikmasse dort dauerhaft im oben genannten Sinne verbleibt. Anhand dessen kann der Fachmann die für den konkreten Einzelfall zu wählende Auslegung leicht durch fachübliche Versuche feststellen.

Dabei ist es so, dass die Benutzerin dazu angeleitet wird, den zweiten Teil 3 des Vorratsbehälters vorzugsweise erst dann zusammenzudrücken, wenn sie den Kosmetikapplikator 5 aus seinem Sitz in dem ersten Teil 2 des Vorratsbehälters gelöst hat, und dadurch die Belüftung des applikatornahen Bereichs innerhalb der korbartigen Trennwand 6 sichergestellt ist. Alternativ kann auch eine geeignete Entlüftungsöffnung vorgesehen sein, die verhindert, dass in dem applikatornahen Bereich innerhalb der korbartigen Trennwand 6 im Zuge des Zusammendrückens des Vorratsbehälters ein Luftpolster entsteht, welches den Durchtritt des Kosmetikums durch die Durchtrittsöffnungen 7 der korbartigen Trennwand 6 behindert.

Wie man recht schön anhand der Fig. 1 sieht, ist der zweite Teil 3 des Vorratsbehälters mit einem verjüngten, umlaufenden Bereich versehen. Mit diesem Bereich wird er in den ersten Teil 2 des Vorratsbehälters eingeschoben. In diesem Bereich ist die Wandstärke des zweiten Teils 3 vorzugsweise um mindestens 20%, besser noch um mindestens 40% größer als die Wandstarke in dem Bereich, der bestimmungsgemäß zusammen gedrückt werden soll. Auch dies ist anhand der Fig. 1 recht gut zu erkennen. Eine solche größere Wandstarke lässt sich gerade auch bei einem blasgeformten Teil ohne Weiteres realisieren.

Das Ganze ist vorzugsweise so ausgestaltet, dass sich an der Trennfuge zwischen dem ersten und dem zweiten Teil des Vorratsbehälters ein im Wesentlichen glattflächiger Übergang ergibt.

Vorzugsweise sind der verjüngte, umlaufende Bereich des zweiten Teils 3 des Vorratsbehälters und der entsprechende, diesen aufnehmende Bereich am ersten Teil des Vorratsbehälters größenmäßig so aufeinander abgestimmt, dass der zweite Teil 3 des Vorratsbehälters so in den ersten Teil 2 des Vorratsbehälters eingeführt werden kann, dass zwischen den beiden aneinander zu liegen kommenden Oberflächen dieser beiden Teile eine elastische Vorspannung in radialer Richtung entsteht. Diese elastische Vorspannung trägt dazu bei, die Verbindungsstelle zwischen diesen beiden Teilen zu dichten. Zusätzlich kann, wie in Fig. 1 gezeigt, an einem der beiden Teile (hier am zweiten Teil 3 des Vorratsbehälters) eine umlaufende Nut bzw. Rastnut 16 vorgesehen sein, die entweder einen zusätzlichen Dichtring (im Regelfall zu teuer), eine die Verbindung sichernde Klebstoffmenge oder aber eine entsprechende, in Fig. 1 nicht zeichnerisch dargestellte Rastwulst des gegenüberliegenden Teils aufnimmt. Hierdurch wird die Verbindung (gegebenenfalls auch nur zusätzlich) gesichert und/oder abgedichtet. Vorzugsweise erfolgt hierdurch auf jeden Fall auch eine Abdichtung.

Darüber hinaus fällt anhand der Fig. 1 auf, dass der zweite Teil 3 des Vorratsbehälters nicht etwa im Anschluss an den Bereich endet, über den er mit dem ersten Teil 2 des Vorratsbehälters in Kontakt steht. Vielmehr setzt sich der zweite Teil 3 des Vorratsbehälters noch ein gutes Stück weiter in den ersten Teil 2 des Vorratsbehälters hinein fort und bildet dort einen vorzugsweise frei auskragenden, sich nicht unmittelbar gegenüber dem ersten Teil des Vorratsbehälters abstützenden Stützabschnitt 15 aus.

Dieser Stützabschnitt 15 ist vorzugsweise so gestaltet und dimensioniert, dass er dichtend an der korbartigen Trennwand 6 zur Anlage kommt, vorzugsweise so, dass sich zwischen dem Stützabschnitt 15 und der von ihm berührten Fläche der korbartigen Trennwand 6 eine radiale Vorspannung einstellt. Auf diese Art und Weise wird die korbartige Trennwand 6 zum einen gestützt und zum anderen abgedichtet, so dass in den Hohlraum 16a keine Kosmetikmasse eindringen kann. Jedenfalls der Bereich der korbartigen Trennwand 6, der unmittelbar mit dem Stützabschnitt 15 in Eingriff kommt, ist in Umfangsrichtung durchgehend, bildet also einen in sich geschlossenen Umfangsbereich aus, der frei von Öffnungen ist.

Der erste Teil 2 des Vorratsbehälters ist vorzugsweise mit einem Abschnitt ausgestattet, der einen Sitz 18 bildet, auf den die Kappe 4 aufgerastet werden kann. Der erste Teil 2 des Vorratsbehälters bildet eine Einführöffnung 17 aus, durch die der Kosmetikapplikator 5 von außen her in den Vorratsbehälter eingeschoben werden kann.

Die korbartige Trennwand 6 ist hier nach Art eines einseitig offenen Korbs ausgebildet. Dieser Korb nimmt den Abstreifer 12 auf, der eine in Umfangsrichtung verlaufende Fläche aufweist, mit deren Hilfe der Abstreifer 12 gegen den Innenumfang des Korbs abdichtet.

Der Korb bzw. die korbartige Trennwand 6 wird von der Innenseite des späteren Vorratsbehälters her in die Aufnahme 10 eingesetzt, die der erste Teil 2 des Vorratsbehälters bereitstellt, um die korbartige Trennwand 6 zusammen mit dem Abstreifer 12 in Position zu halten. Dabei weist der erste Teil 2 des Vorratsbehälters einen umlaufenden Kragen 11 auf. Gegen diesen stützt sich die korbartige Trennwand 6 über den Abstreifer 12 an dem ersten Teil 2 des Vorratsbehälters ab, sobald beim Herausziehen des Kosmetikapplikators 5 Kräfte wirken, die den Abstreifer und/oder die korbartige Trennwand 6 tendenziell nach außen herauszuziehen versuchen. Ein solches Abstützen ist äußerst sinnvoll, denn bei der vorliegenden Ausführungsform übt der Kosmetikapplikator 5 zumindest bei seinem Herausziehen nicht unerhebliche Kräfte auf den Abstreifer 12 aus. Dies zum einen deshalb, weil der Abstreifer eine in Umfangsrichtung umlaufende Fläche besitzt, die mit einem Teil der in Umfangsrichtung umlaufenden Innenoberflache des Abstreifers in innigen Kontakt kommt, um den Vorratsbehälter bei vollständig eingesetztem Kosmetikapplikator 5 dicht zu verschließen. Zum anderen wird der Kosmetikapplikator 5 zumindest beim Herausziehen auch deshalb nicht unerhebliche Kräfte auf den Abstreifer 12 ausüben, weil er vorzugsweise mit diesem zusätzlich verrastet ist. Hierdurch wird sichergestellt, dass der Kosmetikapplikator 5 zuverlässig in seiner den Vorratsbehälter abdichtenden Ruheposition verbleibt, solange er nicht willentlich herausgezogen wird.

Der Korb bzw. die korbartige Trennwand 6 ist mit einem Rastmittel ausgerüstet, mit dessen Hilfe sie in der Aufnahme 10 verrastet werden kann. Dieses Rastmittel wird bei dem von Fig. 1 gezeigten Ausführungsbeispiel durch eine Rastnase 13 gebildet, die in eine entsprechende, nicht näher bezeichnete Rastnut des ersten Teils 2 des Vorratsbehälters einrastet.

Auf diese Art und Weise wird auch gleich der Abstreifer 12 in seiner bestimmungsgemäßen Position festgesetzt, vorzugsweise ohne dass eine eigene Verrastung des Abstreifers 12 mit dem ersten Teil 2 des Vorratsbehälters vorgesehen ist. Der Abstreifer wird nämlich zwischen dem Korb bzw. der korbartigen Trennwand 6 und dem umlaufenden Kragen 11 des ersten Teils 2 des Vorratsbehälters formschlüssig gehalten, vorzugsweise im Klemmsitz, indem beide der genannten Teile einen gewissen Druck auf ihn ausüben.

Um einen wirklich optimalen Halt des Abstreifers 12 zu gewährleisten, weist dieser an seiner dem Applikatorgriff zugewandten Seite einen umlaufenden Kragen auf, mit dem er den oberen Rand des Korbs bzw. der korbartigen Trennwand 6 formschlüssig umgreift. Auf diese Art und Weise ist gewährleistet, dass der umlaufende Kragen des Abstreifers 12 auch dann, wenn höhere Kräfte auf den Abstreifer einwirken, nicht aus seinem Sitz zwischen dem Korb bzw. der korbartigen Trennwand 6 und dem umlaufenden Kragen des ersten Teils 2 des Vorratsbehälters herausgezogen werden kann.

Bei dem Kosmetikapplikator 5 handelt es sich vorzugsweise (aber nicht ausschließlich) um einen Kosmetikflachapplikator, der nicht rund ist, sondern der einen länglichen Borstenbesatz aufweist. Ein solcher länglicher Borstenbesatz zeichnet sich dadurch aus, dass er in einer ersten Richtung eine wesentlich größere Erstreckung aufweist als in einer dazu senkrechten zweiten Richtung, wobei die besagte erste Richtung im Wesentlichen senkrecht bzw. schräg (vorzugsweise unter einem spitzen Winkel > 75°, besser > 85°) zur Längsachse des Applikatorgriffs verläuft.

### Bezugszeichenliste

- 1 :: Kosmetikeinheit
- 2 :: erster Teil des Vorratsbehälters
- 3 :: zweiter Teil des Vorratsbehälters
- 4 :: Kappe
- 5 :: Kosmetikapplikator
- 6 :: Trennwand
- 7 :: Durchtrittsöffnung der Trennwand
- 8 :: Steg der Trennwand
- 9 :: eigentlicher Applikatorabschnitt
- 10 :: Aufnahme des ersten Teils für Akkomodation Trennwand usw.
- 11 :: umlaufender Kragen des ersten Teils
- 12 :: Abstreifer
- 13 :: Rastnase
- 14 :: in sich geschlossener Umfangsbereich der Trennwand
- 15 :: Stützabschnitt des zweiten Teils
- 16 :: Rastnut
- 16a :: Hohlraum
- 17 :: Einführöffnung
- 18 :: Sitz für Deckel
- K :: Kosmetikmasse/Kosmetikum

## Patentansprüche

1. Kosmetikeinheit (1), insbesondere Mascaraeinheit umfassend einen mit einer Kappe (4) verschlossenen Vorratsbehälter (2, 3) zur Aufnahme eines Kosmetikums (K) und einen Kosmetikapplikator (5) zum Auftragen des Kosmetikums (K), wobei der Kosmetikapplikator (5) so in den Vorratsbehälter eingeführt werden kann, dass er mit dem im Vorratsbehälter befindlichen Kosmetikum (K) befrachtet wird, wobei zumindest ein Wandabschnitt des Vorratsbehälters derart elastisch ausgestaltet ist, dass ein wesentlicher Teil des bevorrateten Kosmetikums (K) durch Druck auf den besagten Bereich aus einem applikatorfernen Bereich des Vorratsbehälters in einen applikatornahen Bereich des Vorratsbehälters gedrängt werden kann, wobei der applikatornahe Bereich von dem applikatorfernen Bereich durch eine Trennwand (6) abgegrenzt wird, welche mehrere voneinander beabstandete Durchtrittsöffnungen (7) aufweist, durch die das Kosmetikum (K) in den applikatornahen Bereich gedrängt werden kann, wobei die Trennwand nach Art eines einseitig offenen Korbes ausgebildet ist, der den Abstreifer aufnimmt, wobei der Abstreifer (12) eine in Umfangsrichtung verlaufende Fläche aufweist, mit deren Hilfe der Abstreifer (12) gegen den Innenumfang des Korbes abdichtet, **dadurch gekennzeichnet, dass** der Vorratsbehälter für das Kosmetikum aus einem ersten Teil (2) besteht und aus einem zweiten Teil (3) wobei der erste Teil (2) eine Aufnahme aufweist, die so gestaltet ist, dass die korbartige Trennwand(6) nur von der späteren Vorratsraumseite in die Aufnahme des besagten ersten Teils (2) eingeschoben werden kann, wobei die Aufnahme mindestens einen Vorsprung oder umlaufenden Kragen aufweist, der verhindert, dass die korbartige Trennwand (6) der fertig montierten Kosmetikeinheit nach außen herausgezogen werden kann.

2. Kosmetikeinheit (1) nach Anspruch 1, **dadurch gekennzeichnet, dass** die Trennwand (6) so ausgestaltet und angeordnet ist, dass sie zumindest einen Teil des unmittelbar zur Applikation dienenden Abschnitts des Applikators an fünf Seiten umschließt, wenn der Applikator vollständig in den Vorratsbehälter eingeführt ist.

3. Kosmetikeinheit (1) nach einem der vorhergehenden Ansprüche, **dadurch gekennzeichnet, dass** im Wesentlichen nur die Bodenfläche der korbartigen Trennwand (6) mit Durchtrittsöffnungen (7) versehen ist.

4. Kosmetikeinheit (1) nach einem der vorhergehenden Ansprüche, **dadurch gekennzeichnet, dass** im Wesentlichen nur die Bodenfläche und die beiden großen Seitenflächen der korbartigen Trennwand (6) mit Durchtrittsöffnungen (7) versehen sind.

5. Kosmetikeinheit (1) nach einem der vorhergehenden Ansprüche, **dadurch gekennzeichnet, dass** die aufsummierte Fläche der Stege zwischen den Durchtrittsöffnungen (7) kleiner ist als die Fläche, die durch die Summe der Durchtrittsöffnungen (7) bedeckt wird.

6. Kosmetikeinheit (1) nach einem der vorhergehenden Ansprüche, **dadurch gekennzeichnet, dass** der Vorratsbehälter einen ersten Teil (2) umfasst, der aus einem im Wesentlichen starren Material, vorzugsweise einem hartelastischen Kunststoff gefertigt ist und einen zweiten Teil (3), der aus einem wesentlich flexibleren Material als der erste Teil (2) gefertigt ist, wobei der zweite Teil (3) mit dem ersten Teil (2) unmittelbar verbunden ist, wobei der besagte erste (2) und der besagte zweite Teil (3) des Vorratsbehälters dichtend miteinander verrastet sind.

7. Kosmetikeinheit (1) nach einem der vorhergehenden Ansprüche, **dadurch gekennzeichnet, dass** der besagte erste (2) oder der besagte zweite Teil (3) des Vorratsbehälters mindestens eine in Umfangsrichtung umlaufende Dichtleiste aufweist, die von einer ebenfalls umlaufenden Dichtnut des besagten zweiten (3) oder ersten Teils (2) umgriffen wird.

8. Kosmetikeinheit (1) nach einem der vorhergehenden Ansprüche, **dadurch gekennzeichnet, dass** der besagte erste Teil des Vorratsbehälters (2) eine Einführöffnung (17) aufweist, durch die der Kosmetikapplikator (5) von außen her in den Vorratsbehälter eingeschoben werden kann.

9. Kosmetikeinheit (1) nach einem der vorhergehenden Ansprüche, **dadurch gekennzeichnet, dass** das die Trennwand (6) ausbildende Bauteil ein weiteres separates Bauteil ist, das einen dritten Teil des Vorratsbehälters ausbildet.

10. Kosmetikeinheit (1) nach einem der vorhergehenden Ansprüche, **dadurch gekennzeichnet, dass** das die Trennwand (6) ausbildende Bauteil mit dem besagten ersten Teil des Vorratsbehälters (2) verbunden, vorzugsweise verrastet ist.

11. Kosmetikeinheit (1) nach einem der vorhergehenden Ansprüche, **dadurch gekennzeichnet, dass** der besagte erste Teil (2) eine Aufnahme aufweist, in die die korbartige Trennwand (6) eingeschoben werden und in der die korbartige Trennwand (6) festgesetzt werden kann, vorzugsweise durch Verrasten mit dem besagten ersten Teil (2).

12. Kosmetikeinheit (1) nach einem der vorhergehenden Ansprüche, **dadurch gekennzeichnet, dass** die Kosmetikeinheit (1) einen Abstreifer (12) umfasst, der in die korbartige Trennwand (6) hineingeschoben ist, so dass diese ihn entlang seines Umfangs formschlüssig umgreift.

13. Verwendung einer Kosmetikeinheit (1) nach einem der vorhergehenden Ansprüche zum Auftragen eines Kosmetikums (K) in Gestalt einer Flüssigkeit, einer Paste oder eines Gels, wobei der Kosmetikapplikator (5) vorzugsweise eine Bürste ist, idealerweise mit gespritzten Borsten.

## Claims

1. A cosmetic unit (1), in particular a mascara unit, including a reservoir (2, 3), which is closed with a cap (4) and is for containing a cosmetic (K), and a cosmetic applicator (5) for applying the cosmetic (K); the cosmetic applicator (5) can be inserted into the reservoir so that it is loaded with the cosmetic (K) contained in the reservoir; at least one wall section of the reservoir is embodied as elastic so that by pressing on this region, a significant part of the stored cosmetic (K) can be pushed out of a region remote from the applicator into a region close to the applicator; the region close to the applicator is partitioned off from the region remote from the applicator by a dividing wall (6) that has a number of through openings (7) spaced apart from one another through which the cosmetic (K) can be pushed into the region close to the applicator; the dividing wall is embodied in the form of a basket that is open at one end, which accommodates the stripper (12); and the stripper (12) has a surface extending in the circumference direction by means of which the stripper (12) produces a seal against the inner circumference of the basket, **characterized in that** the reservoir for the cosmetic is composed of a first part (2) and a second part (3); the first part (2) has a recess, which is embodied so that the basket-like dividing wall (6) can only be pushed into the recess of this first part (2) from the subsequent reservoir side; and the recess has at least one projection or surrounding collar that prevents the basket-like dividing wall (6) of the completely assembled cosmetic unit from being pulled out.

2. The cosmetic unit (1) according to claim 1, **characterized in that** the dividing wall (6) is embodied and positioned so that it encompasses at least a part of the section of the applicator, which is directly used for the application, on five sides when the applicator is inserted all the way into the reservoir.

3. The cosmetic unit (1) according to one of the preceding claims, **characterized in that** essentially, only the bottom surface of the basket-like dividing wall (6) is provided with through openings (7).

4. The cosmetic unit (1) according to one of the preceding claims, **characterized in that** essentially, only the bottom surface and the two large side surfaces of the basket-like dividing wall (6) are provided with through openings (7)

5. The cosmetic unit (1) according to one of the preceding claims, **characterized in that** the total area of the bridge pieces between the through openings (7) is smaller than the area occupied by the sum of the through openings (7).

6. The cosmetic unit (1) according to one of the preceding claims, **characterized in that** the reservoir includes a first part (2) that is made of an essentially rigid material, preferably a hard-elastic plastic, and a second part (3) that is made of a significantly more flexible material than the first part (2), with the second part (3) being directly connected to the first part (2) and with this first part (2) and second part (3) of the reservoir being interlocked in a sealed fashion.

7. The cosmetic unit (1) according to one of the preceding claims, **characterized in that** the above-mentioned first part (2) or the above-mentioned second part (3) of the reservoir has at least one sealing strip extending in the circumference direction, which is encompassed by a likewise circumferential sealing groove of the above-mentioned second part (3) or first part (2).

8. The cosmetic unit (1) according to one of the preceding claims, **characterized in that** the above-mentioned first part of the reservoir (2) has an insertion opening (17) through which the cosmetic applicator (5) can be slid into the reservoir from the outside.

9. The cosmetic unit (1) according to one of the preceding claims, **characterized in that** the component that forms the dividing wall (6) is another, separate component, which constitutes a third part of the reservoir.

10. The cosmetic unit (1) according to one of the preceding claims, **characterized in that** the component that forms the dividing wall (6) is connected, preferably interlocked, to the above-mentioned first part of the reservoir (2).

11. The cosmetic unit (1) according to one of the preceding claims, **characterized in that** the above-mentioned first part (2) has a recess into which the basket-like dividing wall (6) can be slid and in which the basket-like dividing wall (6) can be immobilized, preferably by interlocking with the above-mentioned first part (2).

12. The cosmetic unit (1) according to one of the preceding claims, **characterized in that** the cosmetic unit (1) includes a stripper (12) that is slid into the basket-like dividing wall (6) so that the latter encompasses it in form-fitting fashion along its circumference.

13. A use of a cosmetic unit (1) according to one of the preceding claims for applying a cosmetic (K) in the form of a liquid, a paste, or a gel in which the cosmetic applicator (5) is preferably a brush, ideally equipped with injection-molded bristles.

## Revendications

1. Unité cosmétique (1), en particulier unité de mascara, comprenant un réservoir (2, 3) fermé par un capuchon (4), destiné à recevoir un produit cosmétique (K) et un applicateur cosmétique (5) pour appliquer le produit cosmétique (K), l'applicateur cosmétique (5) pouvant être introduit dans le réservoir de telle sorte qu'il est chargé avec le produit cosmétique (K) se trouvant dans le réservoir, au moins un tronçon de paroi du réservoir étant réalisé de manière élastique de telle sorte qu'une partie essentielle du produit cosmétique (K) stocké peut être poussé par une pression sur ladite zone depuis une zone du réservoir éloignée de l'applicateur jusque dans une zone du réservoir proche de l'applicateur, la zone proche de l'applicateur étant délimitée vis-à-vis de la zone éloignée de l'applicateur par une paroi de séparation (6) qui présente plusieurs orifices de passage (7) espacés les uns des autres, à travers lesquels le produit cosmétique (K) peut être poussé dans la zone proche de l'applicateur, la paroi de séparation étant réalisée à la manière d'une corbeille ouverte d'un côté, qui reçoit le racleur, le racleur (12) présentant une surface s'étendant en direction périphérique à l'aide de laquelle le racleur (12) produit une étanchéification contre la périphérie intérieure de la corbeille, **caractérisée en ce que** le réservoir pour le produit cosmétique (K) est constitué par une première partie (2) et par une deuxième partie (3), la première partie (2) présentant un logement qui est réalisé de telle sorte que la paroi de séparation (6) en forme de corbeille ne peut être enfilée dans le logement de ladite première partie (2) que depuis le côté de réservoir ultérieur, le logement présentant au moins une saillie ou un collet périphérique qui empêche que la paroi de séparation (6) en forme de corbeille de l'unité cosmétique complètement montée puisse être retirée vers l'extérieur.

2. Unité cosmétique (1) selon la revendication 1, **caractérisée en ce que** la paroi de séparation (6) est réalisée et agencée de telle sorte qu'elle entoure au moins sur cinq côtés une partie du tronçon de l'applicateur servant directement à l'application lorsque l'applicateur est totalement introduit dans le réservoir.

3. Unité cosmétique (1) selon l'une des revendications précédentes, **caractérisée en ce qu'**essentiellement, seule la surface de fond de la paroi de séparation (6) en forme de corbeille est pourvue d'orifices de passage (7).

4. Unité cosmétique (1) selon l'une des revendications précédentes, **caractérisée en ce qu'**essentiellement seulement la surface de fond et les deux grandes surfaces latérales de la paroi de séparation (6) en forme de corbeille sont pourvues d'orifices de passage (7).

5. Unité cosmétique (1) selon l'une des revendications précédentes, **caractérisée en ce que** la surface additionnée des surfaces des entretoises entre les orifices de passage (7) est inférieure à la surface qui est recouverte par la somme des orifices de passage (7).

6. Unité cosmétique (1) selon l'une des revendications précédentes, **caractérisée en ce que** le réservoir présente une première partie (2) qui est réalisée en un matériau sensiblement rigide, de préférence en une matière plastique élastique dure et une deuxième partie (3) qui est réalisée en un matériau sensiblement plus flexible que la première partie (2), la deuxième partie (3) étant directement reliée à la première partie (2), ladite première partie (2) et ladite deuxième partie (3) du réservoir étant enclenchées de manière étanche l'une à l'autre.

7. Unité cosmétique (1) selon l'une des revendications précédentes, **caractérisée en ce que** ladite première partie (2) ou ladite deuxième partie (3) du réservoir présente au moins une barrette d'étanchéité périphérique qui est entourée par une rainure d'étanchéité périphérique de ladite deuxième partie (3) ou de la première partie (2).

8. Unité cosmétique (1) selon l'une des revendications précédentes, **caractérisée en ce que** ladite première partie du réservoir (2) présente une ouverture d'introduction (17) à travers laquelle l'applicateur cosmétique (5) peut être enfilé depuis l'extérieur dans le réservoir.

9. Unité cosmétique (1) selon l'une des revendications précédentes, **caractérisée en ce que** le composant réalisant la paroi de séparation (6) est un autre composant séparé qui réalise une troisième partie du réservoir.

10. Unité cosmétique (1) selon l'une des revendications précédentes, **caractérisée en ce que** le composant réalisant la paroi de séparation (6) est relié à, de préférence enclenché avec ladite première partie du réservoir (2).

11. Unité cosmétique (1) selon l'une des revendications précédentes, **caractérisée en ce que** ladite première partie (2) présente un logement dans lequel la paroi de séparation (6) en forme de corbeille peut être enfilée et dans lequel la paroi de séparation (6) en forme de corbeille peut être fixée de préférence par enclenchement avec ladite première partie (2).

12. Unité cosmétique (1) selon l'une des revendications précédentes, **caractérisée en ce que** l'unité cosmétique (1) comprend un racleur (12) qui est enfoncé dans la paroi de séparation (6) en forme de corbeille, de telle sorte que celle-ci l'entoure par coopération de formes le long de sa périphérie.

13. Utilisation d'une unité cosmétique (1) selon l'une des revendications précédentes, pour appliquer un produit cosmétique (K) sous la forme d'un liquide, d'une pâte ou d'un gel, l'applicateur cosmétique (5) étant de préférence une brosse, de manière idéale avec des poils réalisés par injection.
